# EUROPÄISCHE PATENTSCHRIFT

(11) **EP 0 195 990 B1**
(45) Veröffentlichungstag und Bekanntmachung des Hinweises auf die Patenterteilung: **06.05.1992**
(21) Anmeldenummer: 86103492.4
(22) Anmeldetag: 14.03.1986
(51) Int. Cl.: H02G 3/06

(54) **Vorgefertigte Garnitur**
Prefabricated fitting
Garniture préfabriquée

(30) Priorität: 28.03.1985 DE 3511297
(43) Veröffentlichungstag der Anmeldung: 01.10.1986
(73) Patentinhaber: ABB Kabel und Draht GmbH, D-68199 Mannheim (DE)
(72) Erfinder: Fabian, Wolfgang, D-6800 Mannheim 81 (DE); Fenske, Hans-Dietmar, Dipl.-Ing., D-6800 Mannheim 61 (DE); Kurz, Adolf, D-6836 Oftersheim (DE)

(56) Entgegenhaltungen:
- WO-A-83/01753
- DE-B- 2 619 279

## Beschreibung

Die Erfindung betrifft eine vorgefertigte Garnitur zum Anschluß eines geschirmten, kunststoffisolierten Starkstromkabels an eine mit Durchführung versehene elektrische Anlage, insbesondere an einen Transformator oder eine gekapselte Schaltanlage, mit einem ohne metallisches Gehäuse einsetzbaren, mit einer leitfähigen Außenschicht versehenen Isolierkörper aus elastischem Kunststoff, vorzugsweise Silikonkautschuk, der im Bereich des anlageseitigen Anschlusses eine radiale Erweiterung aufweist, die eine Schulter bildet zur Auflage eines Befestigungsflansches oder dgl.

Eine solche Garnitur ist z.B. bekanntgeworden durch den Winkelstecker Typ WS der Firma Siemens AG (vgl. deren Prospekt "Ein neues Anschlußsystem" vom April 1983). Die Befestigung erfolgt mittels eines einstückigen Flanschringes mit seitlich angeformten Ösen, der vor der Montage über das entsprechend von Hand zusammengequetschte Anschlußteil des Winkelsteckers geschoben und dann in üblicher Weise mittels anlageseitig verankerter Gewindestangen befestigt wird.

Es hat sich nun gezeigt, daß dieser vorbekannten Konstruktion ein Nachteil anhaftet in bezug auf die Möglichkeit der Demontage. Nach Lösen des bekannten Flanschringes läßt sich der Silikonkautschuk-Isolierkörper bzw. die Garnitur nicht ohne weiteres vom Geräteanschlußteil bzw. der anlageseitigen Durchführung abziehen.

Voraussetzung hierfür ist bei einem hochelastischen Silikonkautschukteil nämlich die Möglichkeit, zwischen der Oberfläche der Durchführung und der Andruckfläche des Isolierkörpers einen Spalt zu schaffen, um Luft eintreten zu lassen. Der Silikonkautschukkörper läßt sich nicht durch Zug abziehen, da er sich hierbei verformt und innenseitig ein Vakuum entstehen läßt, das dem Abziehen entgegensteht. Diese Kräfte können so stark sein, daß ein Abziehen nur unter völliger Beschädigung des Isolierkörpers möglich ist. Der einstückige Ring verhindert die Möglichkeit, durch Anheben des seitlichen Mantelteils den erwünschten und notwendigen Luftspalt zu schaffen. Ein Abheben mittels Durchschieben eines flachen Werkzeuges würde den empfindlichen Kautschukkörper an seiner Auflage und Abdichtfläche verletzen, womit auch diese Möglichkeit entfällt.

Der Erfindung liegt daher die Aufgabe zugrunde, den geschilderten Nachteil bei der Demontage zu beseitigen und eine elegante Befestigungsmöglichkeit zu schaffen, welche ein seitliches Anheben des Isolierkörpers ohne Werkzeug ermöglicht, mit anderen Worten eine Art der Befestigung, welche nach Teildemontage den Fußteil des Isolierkörpers freizulegen gestattet.

Diese Aufgabe ist gemäß der Erfindung bei einer Garnitur der eingangs genannten Art gelöst durch zwei Halbringe, welche die Mantelfläche der Erweiterung umschließen, deren oberer, auf der Schulter aufliegender, nach innen stehender Flansch eine ringsumlaufende erhöhte Außenkante aufweist, die von Klauen oder dgl. eines mehrfunktionellen, mit der Anlage verbindbaren Befestigungsorgane hintergriffen wird, sowie an den beiden Randbereichen, die an den jeweils anderen Halbring angrenzen, Erhöhungen besitzen, die mit entsprechenden Vertiefungen im Befestigungsorgan zwecks Ringschluß korrespondieren.

Aus der DE-B-26 19 279 ist zwar eine aus zwei gleichen Halbschalen bestehende Halterungsklemme für elektrische Kabel bekannt, doch weisen diese Halbschalen in axialer Richtung nach beiden Enden ein Teilstück mit halbtrichterartig kontinuierlich zunehmendem Innendurchmesser auf und besitzen jeweils in tangentialer Richtung durchbohrte Ansätze. Mittels dieser Ansätze werden die Halbschalen durch Schrauben zusammengehalten.

Eine bevorzugte Ausführung der Erfindung besteht darin, daß die beiden Halbschalen identische Form aufweisen und ihre äußere Mantelfläche in Nähe des an die andere Halbschale angrenzenden Randes einen parallel zum Rand in Spannrichtung verlaufenden Steg aufweist, der mit einer entsprechend geformten und ebenfalls in Spannrichtung, das heißt parallel zur Geräteanschlußachse verlaufenden Nut an der Innenseite des Befestigungsorganes korrespondiert.

Weitere bevorzugte Ausführungsformen sind in Unteransprüchen gekennzeichnet.

Sie haben den Vorteil, daß die beiden über die Mantelfläche der Erweiterung des Isolierkörpers geschobenen und durch das Befestigungsorgan zusammengehaltenen Halbringe nach Lösen des Befestigungsorganes ohne weiteres seitlich entfernt werden können, womit der Isolierkörper freiliegt. Das Befestigungsorgan selbst ist insofern mehrfunktionell ausgebildet, als es einerseits zunächst die beiden Halbringe zusammenschließt, andererseits bevorzugt krallenartig die Erhöhung bzw. Außenkante der Halbringe hintergreift und die beiden Halbringe kraftschlüssig etwa durch Anziehen von auf Gewindestangen sitzenden Schraubmuttern die Befestigungsorgane und damit den Isolierkörper selbst in Richtung geräteseitiger Auflagefläche schiebt bzw. drückt. Dabei kann es sich empfehlen, die freie Mantelfläche (a) der Halbringe etwas geringer zu wählen als die der Erweiterung des Isolierkörpers, insbesondere im Falle ebener Anschlußflächen. Damit wird ein zusätzlicher Anpreßdruck des Isolierkörpers sichergestellt.

Im folgenden wird die Erfindung anhand eines Ausführungsbeispieles näher erläutert, aus dem sich weitere Merkmale und Vorteile der Erfindung ergeben. In der zugehörigen Zeichnung zeigt
- Fig. 1: das geräteanschlußseitige Teil der Garnitur als Seitenansicht;
- Fig. 2: in Explosionsdarstellung die beiden Halbringe mit zugehörigen Befestigungsorganen.

Der Isolierkörper 10 liegt mit seiner geräteseitigen Erweiterung auf der Durchführung 40 der Anlage auf. Man sieht auf den vorderen Halbring 20, der im linken Teil der Figur gebrochen dargestellt ist und die Sicht auf die Stirnfläche des hinteren Halbringes 21 freigibt. Sein Flansch ist mit 22, die ringsumlaufende erhöhte Außenkante mit 24 bezeichnet. Die innere freie Mantelhöhe (a) der Halbringe 20, 21 kann etwas geringer sein, z.B. 1 bis 3 mm, als die Sockelhöhe der Erweiterung des Isolierkörpers 10.

Das rechte Befestigungsorgan 30 ist in der Seitenansicht, das linke Befestigungsorgan 30 im Schnitt dargestellt. Geschnitten ist in der Mitte des Befestigungsorganes, zwischen den beiden Klauen 36, welche die erhöhte Außenkante 24 der Halbringe 20, 21 übergreifen, die mittels ihres nach innen weisenden Flansches 22 auf die Schulter 14 des Isolierkörpers 10 Druck auszuüben vermögen in Richtung der Geräteanschlußachse, d.h. von oben nach unten. Dazu werden die Befestigungsorgane 30 bevorzugt in Gewindestangen 44 eingehängt und mit einer nicht näher bezeichneten Schraubenmutter nach unten gedrückt. Die Gewindestangen 44 sind ihrerseits mittels einer nicht näher bezeichneten Schraube an Laschen 42 befestigt, die in die z.B. aus Gießharz gegossene Durchführung 40 der Anlage oder des Gerätes eingelassen sind.

Figur 2 zeigt in Explosionsdarstellung die beiden Halbringe 20, 21 mit den in Randnähe befindlichen, parallel in Spannrichtung verlaufenden Stegen 26. Diese korrespondieren mit den entsprechend geformten und ebenfalls in Spannrichtung verlaufenden Nuten 34 der beiden Befestigungsorgane 30.

Die völlig neu konzipierten Befestigungsorgane weisen eine dreifache Funktion auf: Mittels der eben erwähnten, entsprechenden Erhöhungen 26 der Halbringe angepaßten Vertiefungen 34 erlauben sie die Verbindung der beiden Halbringe 20, 21 zu einer stabilen, den Isolierkörper umfassenden Baueinheit. Die Bohrung 38 ermöglicht zweitens das Einsetzen in die Gewindestange 44 und das Anpressen in Richtung der Durchführung. Drittens schließlich besitzt das Befestigungsorgan 30 bevorzugt zwei außenliegende klauenartig nach unten weisende Vorsprünge 36, welche der umlaufenden Erhöhung 24 der Halbringe 20, 21 angepaßt sind und letztere übergreifen.

Dasselbe Befestigungsorgan kann auch mit Vorteil Verwendung finden für Garnituren mit komplettem Gehäuse, sofern deren anlageseitiges Teil eine entsprechende übergreifbare Gestaltung z.B. mittels einer umlaufenden Erhöhung bzw. Kante aufweist. Es entfällt dann zwar die Funktion der Vertiefungen 34, jedoch ermöglicht ein solches erfindungsgemäßes Befestigungsorgan 30 eine Verwendung sowohl für Garnituren mit und ohne Berührungsschutz bzw. mit und ohne komplette Gehäusekapselung.

Es versteht sich, daß sowohl im Falle der nicht gekapselten als auch der ein komplettes Gehäuse aufweisenden Garnitur vermöge der ringsumlaufenden Befestigungsschulter der Halbringe 20, 21 bzw. eines entsprechend ausgebildeten Gehäusefußes eine Befestigung der Garnitur unter jedem beliebigen Winkel in bezug auf das heranzuführende und an die Anlage anzuschließende Kabel möglich ist.

Die Halbringe 20, 21 sowie die Befestigungsorgane 30 werden bevorzugt aus einer Aluminium-Gießlegierung hergestellt. Es ist aber auch eine Fertigung aus hochfesten Kunststoffen möglich.

Die erfindungsgemäße Gestaltung ist sowohl für gerade, winkel- wie auch T-förmige Garnituren geeignet.

## Patentansprüche

1. Vorgefertigte Garnitur zum Anschluß eines geschirmten, kunststoffisolierten Starkstromkabels an eine mit Durchführung versehene elektrische Anlage, insbesondere an einen Transformator oder eine gekapselte Schaltanlage, mit einem ohne metallisches Gehäuse einsetzbaren, mit einer leitfähigen Außenschicht versehenen Isolierkörper (10) aus elastischem Kunststoff, vorzugsweise Silikonkautschuk, der im Bereich des anlageseitigen Anschlusses eine radiale Erweiterung aufweist, die eine Schulter (14) bildet zur Auflage eines Befestigungsflansches oder dgl., **gekennzeichnet durch** zwei Halbringe (20, 21), welche die Mantelfläche der Erweiterung umschließen, deren oberer, auf der Schulter (14) aufliegender, nach innen stehender Flansch (22) eine ringsumlaufende erhöhte Außenkante (24) aufweist, die von Klauen oder dgl. (36) eines mehrfunktionellen, mit der Anlage verbindbaren Befestigungsorganes (30) hintergriffen wird, sowie an den beiden Randbereichen, die an den jeweils anderen Halbring angrenzen, Erhöhungen (26) besitzen, die mit entsprechenden Vertiefungen (34) im Befestigungsorgan (30) zwecks Ringschluß korrespondieren.

2. Garnitur nach Anspruch 1, **dadurch gekennzeichnet**, daß die beiden Halbschalen (20, 21) identische Form aufweisen und ihre äußere Mantelfläche in Nähe des an die andere Halbschale angrenzenden Randes einen parallel zum Rand in Spannrichtung verlaufenden Steg (26) aufweist, der mit einer entsprechend geformten und ebenfalls in Spannrichtung, d.h. parallel zur Geräteanschlußachse verlaufenden Nut (34) an der Innenseite des Befestigungsorgans (30) korrespondiert.

3. Garnitur nach Anspruch 1 oder 2, **dadurch gekennzeichnet,** daß das Befestigungsorgan (30) in seinem den Halbringen (20, 21) abgewandten Außenbereich eine parallel zur Spannrichtung verlaufende durchgehende Bohrung (38) aufweist zur Aufnahme einer an der anlageseitigen Durchführung (40) befestigten Gewindestange (44).

4. Garnitur nach einem der Ansprüche 1 bis 3, **dadurch gekennzeichnet**, daß die Halbringe (20, 21) aus Aluminium-Silizium-Guß mit einer Wandstärke von etwa 2 bis 5 mm gefertigt sind.

5. Garnitur nach einem der Ansprüche 1 bis 4, **dadurch gekennzeichnet**, daß die Befestigungsorgane (30) aus Metall hergestellt sind.

6. Garnitur nach einem der Ansprüche 1 bis 5, **dadurch gekennzeichnet**, daß die innere freie Mantelhöhe (a) der Halbringe (20, 21) etwas geringer ist als die der Erweiterung des Isolierkörpers (10).

## Claims

1. Prefabricated fitting for connection of a screened, plastic-insulated power cable to an electrical installation provided with a duct, especially to a transformer or an encapsulated switching installation, having an insulating body (10) of elastic plastic, preferably silicon rubber, which can be inserted without a metallic housing, is provided with a conductive outer layer and, in the region of the connection on the installation side, has a radial expansion which forms a shoulder (14) for supporting a mounting flange or the like, characterised by two half rings (20, 21), which enclose the jacket surface of the expansion, whose upper, inwardly projecting flange (22) which is located on the shoulder (14) has a raised outer edge (24), running circumferentially, behind which there engage claws or the like (36) of a multifunctional mounting device (30), which can be connected to the installation, and have raised areas (26) on the two edge regions that are adjacent to the other respective half ring, which raised areas (26) correspond to mating depressions (34) in the mounting device (30) for the purpose of a ring closure.

2. Fitting according to Claim 1, characterised in that the two half shells (20, 21) have an identical shape and their outer jacket surface, in the vicinity of the edge adjacent to the other half shell, has a web (26), running parallel to the edge in the clamping direction, which corresponds to a slot (34) on the inner side of the mounting device (30), which slot (34) is formed in a mating manner and likewise runs in the clamping direction, that is to say parallel to the apparatus connecting axis.

3. Fitting according to Claim 1 or 2, characterised in that, in its outer region facing away from the half rings (20, 21), the mounting device (30) has a penetrating hole (38), running parallel to the clamping direction for holding a threaded rod (44) mounted on the duct (40) on the installation side.

4. Fitting according to one of Claims 1 to 3, characterised in that the half rings (20, 21) are manufactured from an aluminium-silicon casting having a wall thickness of approximately 2 to 5 mm.

5. Fitting according to one of Claims 1 to 4, characterised in that the mounting devices (30) are produced from metal.

6. Fitting according to one of Claims 1 to 5, characterised in that the inner free jacket height (a) of the half rings (20, 21) is somewhat smaller than the expansion of the insulating body (10).

## Revendications

1. Elément de raccordement préfabriqué pour le raccordement d'un câble blindé pour courant fort muni d'un isolant en matière plastique à une installation électrique équipée d'un passage de câble, en particulier à un transformateur ou à un dispositif de commutation étanche, comportant un élément isolant (10) en matière plastique élastique, de préférence en caoutchouc silicone, muni d'un revêtement extérieur conducteur qui peut être monté sans boîtier métallique et qui présente, dans la région du raccordement côté installation, une partie élargie radialement qui forme un épaulement (14) servant d'appui à une bride de fixation ou analogue, caractérisé par deux demi bagues (20, 21) qui entourent la surface enveloppe de la partie élargie et dont la bride supérieure (22), tournée vers l'intérieur et venant en contact avec l'épaulement (14), présente une arête extérieure (24) périphérique surélevée sur laquelle s'engagent des griffes ou analogues (36) d'un élément de fixation (30) multifonctions pouvant être relié à l'installation et qui comportent, dans la région des bords voisins chaque fois de l'autre demi bague, des saillies (26) qui coïncident avec des évidements correspondants (34) dans l'élément de fixation (30) pour l'assemblage de la bague.

2. Elément de raccordement selon la revendication 1, caractérisé en ce que les deux demi bagues (20, 21) ont une forme identique et en ce que leur surface enveloppe extérieure présente, à proximité du bord voisin de l'autre demi bague, une nervure (26) parallèle au bord qui s'étend dans la direction de serrage et qui coïncide avec une rainure (34) adaptée qui s'étend elle aussi dans la direction de serrage, c'est-à-dire parallèlement à l'axe de raccordement de l'appareil, et qui est aménagée sur la face intérieure de l'élément de fixation (30).

3. Elément de raccordement selon la revendication 1 ou 2, caractérisé en ce que l'élément de fixation (30) présente, sur sa partie extérieure opposée aux demi bagues (20, 21), un trou traversant (38) qui s'étend parallèlement à la direction de serrage et qui est destiné à recevoir une tige filetée (44) fixée sur le passage de câble (40) côté installation.

4. Elément de raccordement selon l'une des revendications 1 à 3, caractérisé en ce que les demi bagues (20, 21) sont réalisées en aluminium au silicium moulé et ont une épaisseur de paroi comprise entre environ 2 et 5 mm.

5. Elément de raccordement selon l'une des revendications 1 à 4, caractérisé en ce que les éléments de fixation (30) sont réalisés en métal.

6. Elément de raccordement selon l'une des revendications 1 à 5, caractérisé en ce que la hauteur libre intérieure (a) de l'enveloppe des demi bagues (20, 21) est légèrement plus faible que la hauteur libre de la partie élargie de l'élément isolant (10).
